# EUROPÄISCHE PATENTSCHRIFT

(11) **EP 2 724 642 B1**
(45) Veröffentlichungstag und Bekanntmachung des Hinweises auf die Patenterteilung: **29.04.2015**
(21) Anmeldenummer: 13189252.3
(22) Anmeldetag: 18.10.2013
(51) Int. Cl.: A47C 3/026, A47C 9/00

(54) **Federgelenkmodul für einen Industriestuhl, Industriestuhl**
Spring articulation module for an industrial chair, industrial chair
Module d'articulation à ressort pour chaise industrielle, chaise industrielle

(30) Priorität: 23.10.2012 DE 202012010099 U; 02.11.2012 DE 202012010417 U
(43) Veröffentlichungstag der Anmeldung: 30.04.2014
(73) Patentinhaber: Mey, Dieter, 96145 Seßlach (DE)
(72) Erfinder: Mey, Dieter, 96145 Seßlach (DE)
(74) Vertreter: Isarpatent

(56) Entgegenhaltungen:
- EP-A1- 1 774 871
- WO-A1-2012/068688
- DE-U1-202009 010 421
- US-A1- 2010 181 815

## Beschreibung

### GEBIET DER ERFINDUNG

Die vorliegende Erfindung betrifft ein Federgelenkmodul für einen Industriestuhl sowie einen Industriestuhl.

### TECHNISCHER HINTERGRUND

Es existieren Arbeitsbereiche, wie Produktion, Werkstatt, Handel, Labor, etc., in denen normale Stühle den Anforderungen nicht mehr gerecht werden. Hier werden sogenannte Industriestühle eingesetzt. Solche Industriestühle existieren in den unterschiedlichsten Ausführungsformen. Sie sind durch ihre besonders resistente Ausbildung gegenüber Schmutz, hohen oder niedrigen Temperaturen, Chemikalien und mechanischen Einwirkungen sowie gegebenenfalls durch spezielle elektrische Eigenschaften gekennzeichnet. Oftmals sind Industriestühle als Drehstuhl oder als Drehhocker ausgebildet. Bei diesen Bauformen handelt es sich in der Regel um Industriestühle, auf welchen ein Monteur, beispielsweise ein Fließbandarbeiter, dauerhaft sitzt.

Beim dauerhaften Sitzen ist es aus ergonomischen Gesichtspunkten vorteilhaft, einen Sitz beweglich vorzusehen. Dies wurde bereits in der deutschen Patentanmeldung DE 35 13 985 A1 zu lösen versucht. Dort wird vorgeschlagen, bei einem Hocker die Lagerung eines Sitzes um einen im mittleren Sitzbereich mittels eines Tennisballs verkippbar vorzusehen. An den Rändern der Sitzfläche werden zentrierende Federn vorgesehen. Dadurch soll sich der Oberkörper des Benutzers stets in einem beweglichen, labilen Zustand befinden, sodass die Rückenmuskulatur ständig mit dem Balancieren betätigt wird. Nachteilig dabei ist, dass diese Lagerung des Sitzes nicht ohne größeren Aufwand anpassbar ist. Dies ist aber bei Industriestühlen, bei denen derselbe Stuhl häufig von unterschiedlichen Personen in unterschiedlichen Anwendungen verwendet wird, zwingend notwendig.

Die US 2010/0181815 A1 zeigt einen Drehhocker mit einem Sitzkoppelabschnitt und einem Fußkoppelabschnitt, die entlang einer Hauptachse angeordnet sind und die miteinander über ein Gelenk federelastisch senkrecht zur Hauptachse verkippbar verbunden sind, wobei das Gelenk mehrere Federn, ein elastisches Element und ein damit zusammenwirkendes Stellteil aufweist, wobei das elastische Element stationär angeordnet ist, das Stellteil relativ zum elastischen Element verdrehbar vorgesehen ist und das Stellteil und das elastische Element derart miteinander zusammenwirken, dass das Stellteil relativ zum elastischen Element eine erste Stellung (A), in welcher das Gelenk blockiert ist, und eine zweite Stellung (B), in der das Gelenk flexibel verkippbar ist, aufweist.

### ZUSAMMENFASSUNG DER ERFINDUNG

Vor diesem Hintergrund liegt der vorliegenden Erfindung die Aufgabe zugrunde, einen anpassbaren beweglichen Sitz eines Industriestuhls anzugeben, dessen Dämpfung derart verbessert ist, dass ein Verstellmechanismus des Sitzes langlebig und funktionssicher ist.

Erfindungsgemäß wird diese Aufgabe durch ein Federgelenkmodul mit den Merkmalen des Anspruchs 1 und/oder durch einen Industriestuhl mit den Merkmalen des Anspruches 11 gelöst.

### Demgemäß ist vorgesehen:

Ein Federgelenkmodul für einen Industriestuhl, insbesondere für einen Industriedrehstuhl oder einen Industriedrehhocker, mit einem einen Sitzkoppelabschnitt und einem Fußkoppelabschnitt, die entlang einer Hauptachse angeordnet sind und die miteinander über ein Federgelenk federelastisch senkrecht zur Hauptachse verkippbar verbunden sind, wobei das Federgelenk ein elastisches Element und ein damit zusammenwirkendes Stellteil aufweist, wobei das elastische Element stationär angeordnet ist, das Stellteil relativ zum elastischen Element verdrehbar vorgesehen ist und das Stellteil und das elastische Element derart miteinander zusammenwirken, dass das Stellteil relativ zum elastischen Element eine erste Stellung, in welcher das Federgelenk blockiert ist, und eine zweite Stellung aufweist, in der das Federgelenk flexibel verkippbar ist und wobei das Stellteil als mit Fortsätzen versehener Stellring ausgebildet ist, der insbesondere um die Hauptachse verdrehbar ist.
- Ein Industriestuhl, insbesondere Industriedrehstuhl oder Industriehocker, mit einem Sitz und einem Fuß, wobei der Sitz und der Fuß über ein erfindungsgemäßes Federgelenkmodul miteinander gekoppelt oder koppelbar sind.

Die der vorliegenden Erfindung zugrunde liegende Idee besteht darin, ein Federgelenk derart vorzusehen, dass es einfach blockierbar ist und bei Verdrehen eines Stellteils eine Flexibilität bereitgestellt wird. Beim Verdrehen wird durch Verschieben von am Stellteil vorgesehenen Kontaktstellen relativ zu stationären Kraftabstützungsstellen für das elastische Element die Federkennlinie des Federgelenks verändert. In der ersten Stellung ist keine oder nur geringe, durch Druckverformung des elastischen Elements realisierte Flexibilität vorhanden. Beim Verdrehen nimmt die Flexibilität zu, weil sich das elastische Element dann flexibel verbiegen kann. Das Federgelenk kann dabei eine axiale Sicherung und optional oder zusätzlich ein Schwenklager enthalten, welches insbesondere um sämtliche Achsen quer zur Hauptachse verschwenkbar ist.

Somit kann das Federgelenk vorteilhaft blockiert werden und bei Freigabe der Blockierung eine Flexibilität bereitstellen. Bei einem Industriestuhl ist damit ein beweglicher Sitz geschaffen, welcher bei Bedarf blockiert werden kann.

Das elastische Element ist am Federgelenkmodul stationär angeordnet. Dies ist derart zu verstehen, dass eine stationär am Federgelenkmodul vorgesehene Kraftabstützung für das elastische Element vorhanden ist, beispielsweise in Form von stationären Lagerelementen. Das Stellteil ist relativ zu diesen Lagerelementen verdrehbar.

Das elastische Element kann dabei an den Lagerelementen befestigt sein, dies ist jedoch nicht zwingend notwendig. Das heißt, dass bei einer Ausführungsform der Erfindung das elastische Element beispielsweise auch mit dem Stellteil drehbar sein könnte. Ferner kann das elastische Element, insbesondere falls es rotationssymmetrisch ausgebildet ist, als weitere Alternative auch ohne eine rotatorische Festlegung mit einem anderen Element vorgesehen sein. Die Kraftabstützung für das elastische Element ist jedoch stets stationär am Federgelenkmodul vorgesehen.

Das Federgelenkmodul ist, entsprechend den Anforderungen an einen Industriestuhl, mit dem verdrehbaren Stellteil besonders einfach, robust und funktionssicher blockier- und freigebbar.

Denkbar ist auch eine Veränderbarkeit der Federcharakteristik. Beispielsweise könnten dazu am elastischen Element verschiedene Materialien oder Materialstärken vorgesehen sein, wobei bei Verdrehen die Kontaktstellen mit den verschiedenen Materialien oder Materialstärken in Wirkkontakt gebracht werden.

Ferner ist auch das Vorsehen einer Kulisse für das Stellteil denkbar, sodass eine oder mehrere vordefinierte Flexibilitätsstufen einstellbar sind.

Vorteilhafte Ausgestaltungen und Weiterbildungen ergeben sich aus den weiteren Unteransprüchen sowie aus der Beschreibung unter Bezugnahme auf die Figuren der Zeichnung.

Bei einer vorteilhaften Ausführungsform ist die Flexibilität des Federgelenks zwischen der ersten und der zweiten Stellung stufenlos verstellbar. Beispielsweise wird beim Verdrehen ein Abstand zwischen Auflagerstellen des elastischen Elements und Kontaktstellen zum Stellteil eingestellt. Das elastische Element ist innerhalb eines vorbestimmten Bereichs an unterschiedlichen Stellen belastbar vorgesehen und das Verschieben geschieht entlang dieses vorbestimmten Bereichs. Somit kann die Federkennlinie des Federgelenks hinsichtlich ihrer Steigung, also dem Differential-Quotienten aus Federkraft und Verkippwinkel, verändert werden. Das Federgelenkmodul kann so beispielsweise an unterschiedliche Körpergewichte, unterschiedliche Präferenzen oder unterschiedliche Arbeitssituationen angepasst werden.

Bei einer bevorzugten Ausführungsform ist das elastische Element rotationssymmetrisch ausgebildet. Insbesondere ist es als Federring ausgebildet. Somit ist das elastische Element ebenfalls einfach und robust ausgebildet und damit sehr funktionssicher.

Das Stellteil ist als mit Fortsätzen versehener Stellring ausgebildet. Dieser ist insbesondere um die Hauptachse verdrehbar. Somit ist auch das Stellteil einfach und robust ausgebildet und damit sehr funktionssicher.

Bei einer vorteilhaften Ausführungsform ist das elastische Element an einer Seite an zumindest drei Auflagerstellen vom Sitzkoppelabschnitt beabstandet gelagert und steht an der anderen Seite an zumindest drei durch die Fortsätze definierten Kontaktstellen mit dem Stellteil in Kontakt. Die erste Seite ist dabei die dem Sitzkoppelabschnitt zugewandte Seite. Die Auflagestellen können beispielsweise mit Auflagezylindern realisiert sein, welche das elastische Element vom Sitzkoppelabschnitt beabstanden. Drei Auflagerstellen und Kontaktstellen stellen bei dieser Ausführungsform eine Mindestanzahl dar. Diese ist besonders bevorzugt, weil damit gleichzeitig eine stabile Kraftabstützung und ein maximaler Verstellweg ermöglicht werden. Somit ist die Federkennlinie in einem breiten Verstellbereich veränderbar.

Bei einer vorteilhaften Ausführungsform liegt das elastische Element an den Auflagerstellen in Linienkontakt an. Optional oder zusätzlich liegt das elastische Element an den Kontaktstellen der Fortsätze in Linienkontakt an. Somit werden ein definierter Kontakt und gleichzeitig eine maximale Flexibilität bereitgestellt. Der Linienkontakt wird beispielsweise mit Auflagezylindern und/oder mit Rollenlagern hergestellt.

Bei bevorzugten Ausführungsformen ist der Linienkontakt jeweils radial zur Hauptachse ausgerichtet. Somit ist eine gleichmäßige Verformung des elastischen Elements beim Verkippen gewährleistet.

Besonders bevorzugt sind die Auflagerstellen und die Kontaktstellen bei einer Ausführungsform jeweils gleichmäßig um den Umfang des Federelements angeordnet. Die Auflagerstellen sind in der ersten Stellung den Kontaktstellen direkt gegenüber angeordnet. In der zweiten Stellung sind die Kontaktstellen mit einem Abstand zu den Auflagerstellen angeordnet. Damit werden gleichzeitig eine gleichmäßige, stabile Kraftabstützung und ein maximaler Verstellweg ermöglicht.

Bei einer Ausführungsform sind die Kontaktstellen in der zweiten Stellung jeweils in der Mitte zwischen zwei Auflagerstellen angeordnet. Somit ist der maximale Verstellweg vorteilhaft ausgenutzt.

Bei bevorzugten Ausführungsformen sind an den Auflagerstellen und/oder an den Kontaktstellen Sicherungsfortsätze zum radialen Sichern des elastischen Elements vorgesehen. Somit kann sich das elastische Element, auch bei Verformung, nicht von den Auflagerstellen und/oder Kontaktstellen lösen, wodurch die Funktionssicherheit gewährleistet ist.

Bei vorteilhaften Ausführungsformen weist das Stellteil an den Fortsätzen vorgesehene Rollenlager auf, die zum Abrollen auf dem flexiblen Element und zum Herstellen des Linienkontakts ausgebildet sind. Somit wird der Reibungswiderstand beim Verdrehen reduziert, was die Bedienbarkeit verbessert. Ein Rollenlager weist dabei beispielsweise zwei Bolzenhalter, einen radial zur Hauptachse angeordneten Bolzen und eine auf dem Bolzen gelagerte Rolle auf. Der radial innere Bolzenhalter ist dabei niedriger ausgebildet als die Position des Linienkontakts angeordnet ist. Der radial äußere Bolzenhalter ist bevorzugt höher als die Position des Linienkontakts vorgesehen und bildet somit einen äußeren Sicherungsfortsatz aus.

Bei einer Ausführungsform sind die Auflagerstellen mit Auflagezylindern gebildet, wobei eine sekantenartige, die Auflagerstelle ausbildende Ausnehmung am Auflagezylinder vorgesehen ist. Der Kontakt an der Auflagefläche bildet mit der Ausnehmung einen schmalen Flächenkontaktstreifen aus. Dieser ist in Hinblick auf die vorstehenden Ausführungsformen ebenfalls als Linienkontakt zu verstehen. Somit ist diese Ausführungsform mit den obigen Ausführungsformen, die einen Linienkontakt enthalten, kombinierbar.

Bei einer bevorzugten Ausführungsform erstreckt sich die Ausnehmung von einem Ende des Auflagezylinders bis zu einem Absatz. Dieser Absatz bildet bevorzugt einen inneren Sicherungsfortsatz aus.

Bei einer bevorzugten Ausführungsform weist der Sitzkoppelabschnitt eine Hohlkammer mit einem Hinterschnitt auf. Der Fußkoppelabschnitt weist einen in den Hinterschnitt eingreifenden Axialsicherungsabschnitt auf, der sich bis in die Hohlkammer erstreckt. Somit wird das Federgelenkmodul durch eine axiale Sicherung des Sitzkoppelabschnitts mit dem Fußkoppelabschnitt auch bei einer Zugbeanspruchung, beispielsweise einem Anheben eines Industriestuhls am Sitz, axial zusammengehalten.

Bei einer bevorzugten Ausführungsform ist der Axialsicherungsabschnitt als ein Rohrfortsatz ausgebildet, welcher mit einem daran befestigbaren Aufsatz in den Hinterschnitt eingreift. Ferner sind die Hohlkammer beispielsweise mit einer Kragenhülse und der Hinterschnitt beispielsweise mit einer an den Sitzkoppelabschnitt angebrachten Ringscheibe ausgebildet. Somit ist die Axialsicherung besonders einfach herzustellen.

Bei einer vorteilhaften Ausführungsform weist der Aufsatz ein Unterteil und ein dazu um die Hauptachse verdrehbares Oberteil auf. Damit wird auf einfache und robuste weise eine Drehbarkeit des Sitzkoppelabschnitts relativ zum Fußkoppelabschnitt ermöglicht, die beispielsweise bei einem Industriedrehstuhl gefordert ist.

Bevorzugt ist am Rohrfortsatz ein Gewinde vorgesehen und das Oberteil ist darin eingeschraubt. Beispielsweise kann das Gewinde ein Außengewinde sein und das Oberteil als Gewindemutter ausgebildet sein. Somit ist der Aufsatz einfach anbringbar.

Bei bevorzugten Ausführungsformen erstreckt sich der Axialsicherungsabschnitt durch eine zentrale Öffnung des Federrings hindurch. Somit kann eine vorteilhaft symmetrische Anordnung bereitgestellt werden.

Bei einer vorteilhaften Ausführungsform eines Industriestuhls weist der Fuß eine Fußsäule auf, wobei die Fußsäule mit dem Fußkoppelabschnitt verbindbar ausgebildet ist. Ferner weist der Sitz einen Unterbau auf, der mit dem Sitzkoppelabschnitt verbindbar ausgebildet ist. Somit ist das Federgelenkmodul einfach in vielfältige Industriestuhlarten integrierbar, insbesondere in Industriedrehstühle, Industriedrehhocker oder Industriehochstühle. Denkbar ist auch der Einsatz bei Industriesattelsitzen.

Zum Verbinden sind die einzelnen Elemente beispielsweise miteinander verschraubbar vorgesehen. Dazu können direkt an der Fußsäule und an einem sockelartigen Sitzkoppelabschnitt jeweils Außengewinde vorgesehen sein, welche in korrespondierende Innengewinde am Fußkoppelabschnitt und am Unterbau einschraubbar sind. Alternativ können auch zusätzliche Befestigungsmittel zum Verbinden, insbesondere zusätzliche Befestigungsschrauben, vorgesehen sein. Bevorzugt wird die Verbindung jedoch mit einer formschlüssigen Verbindung hergestellt.

Bei bevorzugten Ausführungsformen ist der Sitz im montierten Zustand relativ zum Fuß durch das Federgelenk federelastisch verkippbar. Insbesondere ist der Sitz um sämtliche in der horizontalen Ebene liegende Schwenkachsen verkippbar. Somit wird ein ergonomisch vorteilhafter Industriestuhl bereitgestellt.

Ferner ist bei vorteilhaften Ausführungsformen am Stellteil ein Hebel angebracht, mittels welchem das Stellteil durch Handbedienung relativ zum elastischen Element verdrehbar ist. Somit ist das Stellteil vorteilhaft mit wenig Kraftaufwand zu Bedienen. Bevorzugt ist der Hebel derart angeordnet, dass er von einer auf dem Industriestuhl sitzenden Person manuell erreichbar und bedienbar ist. Somit kann die Flexibilität des Industriestuhls komfortabel und leicht während dem Sitzen auf dem Industriestuhl verändert werden.

Bei einer vorteilhaften Ausführungsform ist zwischen dem Unterbau und dem Sitzkoppelabschnitt und optional oder zusätzlich zwischen dem Fußkoppelabschnitt und der Sitzsäule eine formschlüssige Konusverbindung vorgesehen. Diese ist jeweils mit einem Innenkonus an einem Teil und einem Außenkonus am anderen Teil gebildet. Somit werden gleichzeitig vorteilhaft eine Zentrierung durch die Konusform und ein sich mit der Sitzkraft selbstverstärkender Reibschluss zwischen den Mantelflächen bereitgestellt. Ferner sind die einzelnen Module des Sitzes, des Federgelenkmoduls und des Fußes mit dieser Verbindung leicht voneinander trennbar und austauschbar. Zusätzlich können auch weitere Befestigungsmittel vorgesehen sein.

Bei einer Ausführungsform ist im Federgelenkmodul zumindest ein axialer Druckstift vorgesehen. Dieser ist zum Übertragen einer Druckkraft vom Unterbau zur Fußsäule ausgebildet, was zum Auslösen einer am Fuß vorgesehenen Sitzhöhenregulierung dient. Der Druckstift weist eine mit dem Federgelenk verschwenkbare Ausbildung auf. Insbesondere ist der Druckstift lineargeführt und zweigeteilt ausgebildet, wobei an der Teilungsstelle ein konvexer Stempel vorgesehen ist. Die Sitzhöhenregulierung ist bevorzugt als Gasdruckfeder vorgesehen, wobei aber auch andere Höhenverstellvorrichtungen denkbar sind. Somit kann die Sitzhöhenverstellung vom Unterbau des Sitzes aus, insbesondere von einer auf dem Stuhl sitzenden Person, bedient werden, wodurch die Verschwenkbarkeit nicht beeinträchtigt wird.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: einen Industriedrehhocker mit einem Federgelenkmodul in einer ersten Stellung;
- Fig. 2: den Industriedrehhocker aus Fig. 1. mit dem Federgelenkmodul in einer zweiten Stellung;
- Fig. 3: eine Querschnittsansicht durch eine Ausführungsform eines Federgelenkmoduls.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausgeführt ist - jeweils mit denselben Bezugszeichen versehen.

### BESCHREIBUNG VON AUSFÜHRUNGSBEISPIELEN

Figur 1 zeigt einen Industriedrehhocker 10 mit einem Federgelenkmodul 1 in einer ersten Stellung A. Der Industriedrehhocker weist einen unvollständig dargestellten Fuß 12, einen Sitz 11 und ein dazwischen angeordnetes Federgelenkmodul 1 auf. Der Fuß 12 weist am nicht dargestellten Ende eine Standvorrichtung, beispielsweise ein Fußkreuz, auf. Am Fuß 12 ist eine Fußsäule 13 vorgesehen und am Sitz ist ein Unterbau 14 vorgesehen. Das Federgelenkmodul 1 enthält einen mit dem Unterbau 14 formschlüssig verbindbaren Sitzkoppelabschnitt 2, ein Federgelenk 5 und einen mit der Fußsäule 13 formschlüssig verbindbaren Fußkoppelabschnitt 3. Die einzelnen Module Fuß 12, Federgelenkmodul 1 und Sitz 11 sind hier voneinander getrennt, jedoch gemäß ihrer Zusammenbauanordnung dargestellt.

Das Federgelenk 5 weist einen am Fußkoppelabschnitt 3 drehbar gelagerten Stellring 7 mit drei gleichmäßig über den Umfang des Stellrings 7 verteilten radialen Rollenlagern 9 auf. Die Rollenlager 9 stehen an Kontaktstellen 16 mit dem elastischen Element in Linienkontakt. Ferner weist das Federgelenk 5 am Sitzkoppelabschnitt 2 drei gleichmäßig am Umfang des Federrings 6 radial angeordnete Auflagezylinder 8 auf, an welchen Auflagestellen 17 für das elastische Element vorgesehen sind. Auch hier entsteht durch die Zylinderform der Auflagezylinder 8 ein Linienkontakt. Zwischen den Rollenlagern 9 und den Auflagezylindern 8 ist der Federring 6 angeordnet. Die Auflagezylinder 8 lagern den Federring 6 vom Sitzkoppelabschnitt 2 beabstandet. Die Rollenlager 9 sorgen für einen ausreichenden Abstand des Federrings 6 zum Stellring 7 in den Bereichen zwischen den Rollenlagern 9. Somit ist der Federring 6 in beide Richtungen, d. h. zum Sitzkoppelabschnitt 2 und zum Stellring 7 hin, flexibel verformbar.

Der Sitzkoppelabschnitt 2 und der Fußkoppelabschnitt 3 sind durch die zentralen Öffnungen des Federrings 6 und des Stellrings 7 hindurch miteinander z. B. kugelgelenkig verbunden. Alternativ kann auch ein Kardangelenk oder ein anderes, um die Achsen der horizontalen Ebene verschwenkbares Gelenk oder Lager vorgesehen sein. Bevorzugt ist eine Verbindung mit einem Axialsicherungsabschnitt und einer Sicherungsmutter vorgesehen, worauf in Bezug auf Fig. 3 noch näher eingegangen wird.

In der dargestellten Stellung A sind die Rollenlager 9 und die Auflagezylinder 8 am Federring 6 direkt gegenüber angeordnet. Somit decken sich in dieser Stellung A auch deren Linienkontakte zum Federring 6. Bei einer Krafteinwirkung in den Sitz 11 wird die Kraft folglich von den Auflagezylindern 8 ohne eine Verformung des Federrings 6 oder mit einer lediglich kompressiblen Verformung des Federrings 6 auf die Rollenlager 9 übertragen. Das Federgelenk 5 ist in dieser Stellung A gegen ein Verkippen blockiert.

Am Stellring 7 ist ein Hebel 15 befestigt. Mittels dieses Hebels 15 ist der Stellring 7 gegenüber den restlichen Komponenten manuell verdrehbar. Eine verdrehte Stellung B des Stellrings 7 ist in Figur 2 dargestellt, wobei der Verdrehwinkelpfeil 23 die Verdrehung symbolisiert. Der Stellring 7 ist in der zweiten Stellung B um 60° zur ersten Stellung A verdreht, sodass die Rollenlager 9 jeweils in die Mitte zwischen zwei Auflagezylinder 8 verschoben sind. In dieser Stellung wird eine maximale Flexibilität des Federgelenks 5 bereitgestellt, da der Abstand zwischen Auflagezylinder 8 und Rollenlager 9 am größten ist. Am Federring 6 baut sich somit ein höheres Biegemoment auf, als bei einem geringeren Abstand. Damit wird schon bei geringer Krafteinwirkung eine flexible Verformung des Federrings 6 erreicht. Ferner ist die Auslenkung bei gleicher Krafteinwirkung höher.

Der Federring 6 kann sich in dieser Stellung B zum Sitzkoppelabschnitt 2 und zum Stellring 7 hin flexibel verformen. Der Sitz 11 ist dadurch relativ zum Fuß 12 um sämtliche Achsen quer zur Hauptachse, beispielsweise um die normal zueinander stehenden horizontalen Achsen 21 und 22, flexibel verkippbar. Dies ist mit den Verkipppfeilen 24 und 25 angedeutet.

Der Widerstand des Federgelenks 5 ist bei der dargestellten Ausführungsform stufenlos zwischen einer Blockade in der ersten Stellung A und einer hohen Flexibilität in der zweiten Stellung B einstellbar. Beispielsweise kann eine Verkippbarkeit mit höherem Verkippwiderstand, also mit einer höheren Federsteifigkeit oder einem steileren Verlauf der Federkennlinie des Federgelenks 5 bei einem Verdrehwinkel des Stellrings 7 von z. B. 30° eingestellt werden. Dadurch ist der Abstand zwischen den mit den Auflagezylindern 8 gebildeten Auflagerstellen 17 und den Kontaktstellen 16 der Rollenlager 9 geringer, sodass sich bei gleicher Krafteinwirkung ein geringeres Biegemoment am Federring 6 ergibt.

Auf diese Weise kann das Federgelenkmodul 1 beispielsweise an unterschiedliche Industriestuhlarten angepasst werden. Ferner kann ein Industriestuhl damit an unterschiedliche Körpergewichte von Personen, unterschiedliche Präferenzen von Personen oder unterschiedliche Arbeitsplatzanforderungen angepasst werden.

Figur 3 zeigt eine Querschnittsansicht durch eine Ausführungsform eines Federgelenkmoduls 1. Darin ist der Sitzkoppelabschnitt 2 mit einem Außenkonus 34 und der Fußkoppelabschnitt 3 mit einem Innenkonus 35 gebildet. Durch das Zentrum der Konen 34, 35 verlaufen zum Auslösen einer Gasfeder vorgesehene Druckstifte 36 in axialer Richtung. Die Druckstifte 36 sind axial geführt und zum Gewährleisten der Verschwenkbarkeit geteilt ausgebildet. Damit die Höhenverstellung mit der Gasdruckfeder stets bedienbar ist, weist ein Druckstift 36 einen konvex geformten Stempel 51 auf, der in jeder Verkippstellung auf eine ebene Fläche des anderen Druckstifts 36 drücken kann. Eine Gasfeder kann im montierten Zustand innerhalb eines Fußes 12 angeordnet sein. Die Konen 34, 35 sind zur formschlüssigen Verbindung mit korrespondierenden Konen eines Sitzes 11 bzw. eines Fußes 12 ausgebildet.

Der Sitzkoppelfortsatz 2 weist einen mit einem Rohrfortsatz 37 ausgebildeten Axialsicherungsabschnitt auf. Dieser erstreckt sich durch die zentrale Öffnung des Federrings 6 bis in eine am Sitzkoppelabschnitt 2 mit einer Kragenhülse 48 gebildete Hohlkammer 38. Die Hohlkammer 38 weist einen Hinterschnitt 39 auf, welcher mit einer an der Sitzkoppelförtsatz 2 angeschraubten Ringplatte 40 gebildet ist. An ein Außengewinde 41 des Rohrfortsatzes 37 ist eine Gewindemutter 33 aufgeschraubt, welche in den Hinterschnitt 39 eingreift und somit die Axialsicherung des Fußkoppelabschnitts 3 zum Sitzkoppelabschnitt 2 bildet.

Am verdrehbaren Stellteil 7 sind Rollenlager 9 vorgesehen, die zum Abrollen auf dem Federring 6 ausgebildet sind. Dadurch wird ein Linienkontakt zum Federring 6 hergestellt. Ein Rollenlager 9 weist jeweils zwei Bolzenhalter 44, 45, einen radial zur Hauptachse 4 angeordneten Bolzen 46 und eine auf dem Bolzen 46 gelagerte Rolle 47 auf. Der radial innere Bolzenhalter 44 ist dabei niedriger ausgebildet als die Position des Linienkontakts an der Kontaktstelle 16 angeordnet ist. Der radial äußere Bolzenhalter 45 ist bevorzugt höher als die Position des Linienkontakts ausgebildet und bildet somit einen äußeren Sicherungsfortsatz 32 aus.

Die Auflagerstellen 17 sind mit radial angeordneten Auflagezylindern 8 gebildet, wobei eine sekantenartige, die Auflagerstelle 17 ausbildende Ausnehmung 50 am Auflagezylinder 8 vorgesehen ist. Die Ausnehmung 50 erstreckt sich vom radial äußeren Ende des Auflagezylinders 8 bis zu einem Absatz. Dieser Absatz bildet den inneren Sicherungsfortsatz 31 aus. Die Sicherungsfortsätze 31, 32 dienen zum radialen Sichern des Federrings 6, damit sich das elastische Element 6 bei Verformung oder Verdrehung nicht von den Auflagerstellen 17 oder den Kontaktstellen 16 lösen kann.

Eine Drehbarkeit des Sitzkoppelabschnitts 2 relativ zum Fußkoppelabschnitt 3 um die Hauptachse 4 wird mit den Unterlegscheiben 42, 43 realisiert, welche beispielsweise aus Kunststoff gebildet sind und untereinander einen geringen Reibungswiderstand aufweisen. Somit kann das Federgelenkmodul 1 bei einem Industriedrehstuhl oder bei einem Industriedrehhocker eingesetzt werden.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Beispielsweise wäre denkbar, dass das Federelement als fester Ring ausgebildet ist, der mit Federn elastisch am Sitzflächenkoppelabschnitt oder am Sitzbasiskoppelabschnitt gelagert ist.

Vorstehend wurde die Erfindung für einen Industriestuhl beschrieben. Sie ist jedoch nicht darauf beschränkt, sondern könnte auch vorteilhaft bei einem Bürostuhl eingesetzt werden. Unter dem Begriff Industriestuhl ist somit auch ein Bürostuhl zu verstehen.

### BEZUGSZEICHENLISTE

- 1: Federgelenkmodul
- 2: Sitzkoppelabschnitt
- 3: Fußkoppelabschnitt
- 4: Hauptachse
- 5: Federgelenk
- 6: Federelement, Federring
- 7: Stellteil, Stellring
- 8: Auflagezylinder
- 9: Rollenlager

- 10: Industriestuhl, Industriedrehhocker
- 11: Sitz
- 12: Fuß
- 13: Fußsäule
- 14: Unterbau
- 15: Hebel
- 16: Kontaktstelle
- 17: Auflagerstelle

- 21: Achse
- 22: Achse
- 23: Verdrehwinkelpfeil
- 24: Verkipppfeil
- 25: Verkipppfeil

- 31: innerer Sicherungsfortsatz
- 32: äußerer Sicherungsfortsatz
- 33: Gewindemutter
- 34: Außenkonus
- 35: Innenkonus
- 36: Druckstift
- 37: Rohrfortsatz
- 38: Hohlkammer
- 39: Hinterschnitt
- 40: Ringscheibe
- 41: Außengewinde
- 42, 43: Unterlegscheibe
- 44, 45: Bolzenhalter
- 46: Bolzen
- 47: Rolle
- 48: Kragenhülse
- 49: zentrale Öffnung
- 50: Ausnehmung
- 51: konvexer Stempel

- A: erste Stellung
- B: zweite Stellung

## Patentansprüche

1. Federgelenkmodul (1) für einen Industriestuhl (10), insbesondere für einen Industriedrehstuhl oder einen Industriedrehhocker,
mit einem Sitzkoppelabschnitt (2) und einem Fußkoppelabschnitt (3), die entlang einer Hauptachse (4) angeordnet sind und die miteinander über ein Federgelenk (5) federelastisch senkrecht zur Hauptachse (4) verkippbar verbunden sind,
wobei das Federgelenk (5) ein elastisches Element (6) und ein damit zusammenwirkendes Stellteil (7) aufweist,
wobei das elastische Element (6) stationär angeordnet ist, das Stellteil (7) relativ zum elastischen Element (6) verdrehbar vorgesehen ist und das Stellteil (7) und das elastische Element (6) derart miteinander zusammenwirken, dass das Stellteil (7) relativ zum elastischen Element (6) eine erste Stellung (A), in welcher das Federgelenk (5) blockiert ist, und eine zweite Stellung (B), in der das Federgelenk (5) flexibel verkippbar ist, aufweist,
**dadurch gekennzeichnet, dass**
das Stellteil (7) als mit Fortsätzen (9) versehener Stellring (7) ausgebildet ist, der insbesondere um die Hauptachse (4) verdrehbar ist.

2. Federgelenkmodul nach Anspruch 1,
**dadurch gekennzeichnet,**
**dass** die Flexibilität des Federgelenks (5) zwischen der ersten und der zweiten Stellung (A; B) stufenlos verstellbar ist.

3. Federgelenkmodul nach einem der vorstehenden Ansprüche,
**dadurch gekennzeichnet,**
**dass** das elastische Element (6) rotationssymmetrisch und/oder als Federring (6) ausgebildet ist.

4. Federgelenkmodul nach einem der vorstehenden Ansprüche,
**dadurch gekennzeichnet,**
**dass** das elastische Element (6) an einer Seite an zumindest drei Auflagerstellen (17) vom Sitzkoppelabschnitt beabstandet gelagert ist und an der anderen Seite an zumindest drei durch die Fortsätze (9) definierten Kontaktstellen (16) mit dem Stellteil (7) in Kontakt steht.

5. Federgelenkmodul nach Anspruch 4,
**dadurch gekennzeichnet,**
**dass** das elastische Element (6) an den Auflagerstellen (17) in Linienkontakt oder an den Kontaktstellen (16) der Fortsätze (9) in Linienkontakt, insbesondere radial zur Hauptachse (4), anliegt.

6. Federgelenkmodul nach einem der Ansprüche 4 oder 5,
**dadurch gekennzeichnet,**
**dass** die Auflagerstellen (17) und die Kontaktstellen (16) jeweils gleichmäßig um den Umfang des elastischen Elements (6) angeordnet sind, wobei die Auflagerstellen (17) in der ersten Stellung (A) den Kontaktstellen (16) direkt gegenüber angeordnet sind und in der zweiten Stellung (B) die Kontaktstellen (16) mit einem Abstand zu den Auflagerstellen (17) angeordnet sind.

7. Federgelenkmodul nach einem der Ansprüche 4 bis 6, **dadurch gekennzeichnet,**
**dass** an den Auflagerstellen (17) und/oder an den Kontaktstellen (16) Sicherungsfortsätze (31; 32) zum radialen Sichern des elastischen Elements (6) vorgesehen sind und/oder dass die Fortsätze (9) als Rollenlager (9) ausgebildet sind, die zum Abrollen auf dem elastischen Element (6) und zum Herstellen des Linienkontakts ausgebildet sind und/oder dass die Auflagerstellen (17) mit Auflagezylindern (8) gebildet sind, wobei eine sekantenartige, die Auflagerstelle (17) ausbildende Ausnehmung (50) am Auflagezylinder (8) vorgesehen ist.

8. Federgelenkmodul nach Anspruch 7,
**dadurch gekennzeichnet,**
**dass** sich die Ausnehmung (50) von einem Ende des Auflagezylinders (8) bis zu einem Absatz erstreckt, welcher den Sicherungsfortsatz (31) ausbildet.

9. Federgelenkmodul nach einem der vorstehenden Ansprüche,
**dadurch gekennzeichnet,**
**dass** der Sitzkoppelabschnitt (2) eine Hohlkammer (38) mit einem Hinterschnitt (39) aufweist und der Fußkoppelabschnitt (2) einen in den Hinterschnitt (39) eingreifenden Axialsicherungsabschnitt (37, 33, 42, 43) aufweist, der sich bis in die Hohlkammer (38) erstreckt.

10. Federgelenkmodul nach Anspruch 9,
**dadurch gekennzeichnet,**
**dass** der Axialsicherungsabschnitt (37, 33, 42, 43) als ein Rohrfortsatz (37) ausgebildet ist, welcher mit einem daran befestigbaren Aufsatz (33, 42, 43) in den Hinterschnitt (39) eingreift und/oder welcher sich durch eine zentrale Öffnung (49) des Federrings (6) hindurch erstreckt.

11. Industriestuhl (10), insbesondere Industriedrehstuhl oder Industriehocker,
mit einem Sitz (11) und einem Fuß (12), wobei der Sitz und der Fuß (12) über ein Federgelenkmodul (5) gemäß einem der vorstehenden Ansprüche miteinander gekoppelt sind oder koppelbar sind.

12. Industriestuhl nach Anspruch 11,
**dadurch gekennzeichnet,**
**dass** der Fuß (12) eine Fußsäule (13) aufweist, wobei die Fußsäule (13) mit dem Fußkoppelabschnitt (3) verbindbar ausgebildet ist und der Sitz (11) einen Unterbau (14) aufweist, der mit dem Sitzkoppelabschnitt (2) verbindbar ausgebildet ist.

13. Industriestuhl nach einem der Ansprüche 11 oder 12,
**dadurch gekennzeichnet,**
**dass** der Sitz (11) im montierten Zustand relativ zum Fuß (12) durch das Federgelenk (5) federelastisch verkippbar ist, insbesondere federelastisch um sämtliche, in der horizontalen Ebene liegende Schwenkachsen (21; 22) verkippbar ist.

14. Industriestuhl nach einem der Ansprüche 11 bis 13, **gekennzeichnet durch:**
- einen Hebel (15), welcher am Stellteil (7) angebracht ist und mittels welchem das Stellteil (7) **durch** Handbedienung relativ zum elastischen Element (6) verdrehbar ist, und/oder
- eine formschlüssige Konusverbindung zwischen dem Unterbau (14) und dem Sitzkoppelabschnitt (2) und/oder zwischen dem Fußkoppelabschnitt (3) und der Sitzsäule (13) und/oder
- zumindest ein axialer Druckstift (36) im Federgelenkmodul (1), welcher zum Übertragen einer Druckkraft vom Unterbau (14) zur Fußsäule (13) zum Auslösen einer am Fuß (12) vorgesehenen Sitzhöhenregulierung ausgebildet ist und eine mit dem Federgelenk verschwenkbare Ausbildung aufweist.

## Claims

1. Spring articulation module (1) for an industrial chair (10), in particular for an industrial swivel chair or an industrial swivel stool,
comprising a seat coupling portion (2) and a base coupling portion (3), which are arranged along a primary axis (4) and which are resiliently interconnected via a spring articulation (5) so as to be tiltable perpendicular to the primary axis (4),
the spring articulation (5) comprising a resilient element (6) and an adjustment element (7) which cooperates therewith,
the resilient element (6) being arranged stationary, the adjustment element (7) being provided so as to be rotatable relative to the resilient element (6), and the adjustment element (7) and the resilient element (6) cooperating with one another in such a way that, relative to the resilient element (6), the adjustment element (7) has a first position (A), in which the spring articulation (5) is blocked, and a second position (B), in which the spring articulation (5) is flexibly tiltable,
**characterised in that** the adjustment element (7) is formed as an adjustment ring (7), which is provided with projections (9) and is rotatable in particular about the primary axis (4).

2. Spring articulation module according to claim 1, **characterised in that** the flexibility of the spring articulation (5) is continuously adjustable between the first and the second position (A; B).

3. Spring articulation module according to any of the preceding claims,
**characterised in that** the resilient element (6) is formed rotationally symmetrically and/or as a spring ring (6).

4. Spring articulation module according to any of the preceding claims,
**characterised in that** on one side the resilient element (6) is mounted at at least three mounting points (17) at a distance from the seat coupling portion, and on the other side it is in contact with the adjustment element (7) at at least three contact points (16) defined by the projections (9).

5. Spring articulation module according to claim 4, **characterised in that** the resilient element (6) is positioned in line contact on the mounting points (17) or in line contact on the contact points (16) of the projections (9), in particular radially with respect to the primary axis (4).

6. Spring articulation module according to either claim 4 or claim 5,
**characterised in that** the mounting points (17) and the contact points (16) are each arranged uniformly about the periphery of the resilient element (6), the mounting points (17) being arranged directly opposite the contact points (16) in the first position (A) and the contact points (16) being arranged at a distance from the mounting points (17) in the second position (B).

7. Spring articulation module according to any of claims 4 to 6,
**characterised in that** securing projections (31; 32) for radially securing the resilient element (6) are provided at the mounting points (17) and/or at the contact points (16), and/or **in that** the projections (9) are formed as roller bearings (9), which are formed to roll off on the resilient element (6) and to produce the line contact, and/or **in that** the mounting points (17) are formed with mounting cylinders (8), a secant-like recess (50) which forms the mounting point (17) being provided on the mounting cylinder (8).

8. Spring articulation module according to claim 7, **characterised in that** the recess (50) extends from one end of the mounting cylinder (8) as far as a ledge, which forms the securing projection (31).

9. Spring articulation module according to any of the preceding claims,
**characterised in that** the seat coupling portion (2) comprises a hollow chamber (38) having an undercut (39), and the base coupling portion (2) comprises an axial securing portion (37, 33, 42, 43), which engages in the undercut (39) and extends into the hollow chamber (38).

10. Spring articulation module according to claim 9, **characterised in that** the axial securing portion (37, 33, 42, 43) is formed as a tubular projection (37), which engages, by way of an attachment (33, 42, 43) which can be fixed thereto, in the undercut (39), and/or which extends through a central opening (49) of the spring ring (6).

11. Industrial chair (10), in particular an industrial chair or industrial stool,
comprising a seat (11) and a base (12), the seat and the base (12) being coupled or couplable together by way of a spring articulation module (5) according to any of the preceding claims.

12. Industrial chair according to claim 11,
**characterised in that** the base (12) comprises a base column (13), the base column (13) being formed to be connectable to the base coupling portion (3) and the seat (11) comprising a foundation (14) which is formed to be connectable to the seat coupling portion (2).

13. Industrial chair according to either claim 11 or claim 12,
**characterised in that** the seat (11) is resiliently tiltable relative to the base (12) by way of the spring articulation (5) when mounted, in particular resiliently tiltable about all of the pivot axes (21; 22) located in the horizontal plane.

14. Industrial chair according to any of claims 11 to 13, **characterised by**:
- a lever (15), which is attached to the adjustment element (7) and by means of which the adjustment part (7) is rotatable relative to the resilient element (6) by manual operation, and/or
- a positive tapered connection between the foundation (14) and the seat coupling portion (2) and/or between the base coupling portion (3) and the seat column (13), and/or
- at least one axial thrust pin (36) in the spring articulation module (1), which is formed to transmit a compressive force from the foundation (14) to the base column (13) to trigger a seat height regulation system provided on the base (12) and which has a formation which is pivotable together with the spring articulation.

## Revendications

1. Module d'articulation à ressort (1) pour une chaise industrielle (10), en particulier pour une chaise industrielle ou un tabouret rotatif industriel, comportant un segment de couplage de siège (2) et un segment de couplage de pied (3), qui sont disposés le long d'un axe principal (4) et sont reliés élastiquement l'un à l'autre par une articulation à ressort (5) de manière inclinable perpendiculairement à l'axe principal (4),
l'articulation à ressort (5) présentant un élément élastique (6) et une partie de réglage (7) qui coopère avec celui-ci,
l'élément élastique (6) étant monté fixe, la partie de réglage (7) étant prévue pour pouvoir tourner par rapport à l'élément élastique (6) et la partie de réglage (7) et l'élément élastique (6) coopérant l'un avec l'autre de telle sorte que la partie de réglage (7) présente par rapport à l'élément élastique (6) une première position (A), dans laquelle l'articulation à ressort (5) est bloquée, et une seconde position (B), dans laquelle l'articulation à ressort (5) est inclinable de manière flexible,
**caractérisé en ce que** la partie de réglage (7) est réalisée sous la forme d'une bague de réglage (7) qui est munie de prolongements (9) et peut tourner en particulier autour de l'axe principal (4).

2. Module d'articulation à ressort selon la revendication 1, **caractérisé en ce que** la flexibilité de l'articulation à ressort (5) entre la première et la seconde position (A; B) est réglable en continu.

3. Module d'articulation à ressort selon une des revendications précédentes,
**caractérisé en ce que** l'élément élastique (6) est réalisé symétrique en rotation et/ou sous la forme d'une rondelle-ressort (6).

4. Module d'articulation à ressort selon une des revendications précédentes,
**caractérisé en ce que** l'élément élastique (6) est monté d'un côté sur au moins trois points d'appui (17) à distance du segment de couplage de siège et de l'autre côté est au contact de la partie de réglage (7) sur au moins trois points de contact (16) définis par les prolongements (9).

5. Module d'articulation à ressort selon la revendication 4, **caractérisé en ce que** l'élément élastique (6) s'appuie en contact linéaire sur les points d'appui (17) ou en contact linéaire sur les points de contact (16) des prolongements (9), en particulier radialement par rapport à l'axe principal (4).

6. Module d'articulation à ressort selon une des revendications 4 ou 5,
**caractérisé en ce que** les points d'appui (17) et les points de contact (16) sont chacun régulièrement disposés sur la périphérie de l'élément élastique (6), les points d'appui (17) étant dans la première position (A) directement disposés en faces des points de contact (16) et, dans la seconde position (B), les points de contact (16) étant disposés à distance des points d'appui (17).

7. Module d'articulation à ressort selon une des revendications 4 à 6,
**caractérisé en ce que**, sur les points d'appui (17) et/ou sur les points de contact (16), des prolongements de sécurité (31; 32) sont prévus pour sécuriser radialement l'élément élastique (6) et/ou **en ce que** les prolongements (9) sont réalisés sous la forme de roulement à rouleaux (9), réalisés pour dérouler sur l'élément élastique (6) et pour produire le contact linéaire et/ou **en ce que** les points d'appui (17) sont formés avec des cylindres d'appui (8), un évidement (50) en forme de sécante formant le point d'appui (17) étant prévu sur le cylindre d'appui (8).

8. Module d'articulation à ressort selon la revendication 7, **caractérisé en ce que** l'évidement (50) s'étend depuis une extrémité du cylindre d'appui (8) jusqu'à un épaulement qui forme le prolongement de sécurité (31).

9. Module d'articulation à ressort selon une des revendications précédentes,
**caractérisé en ce que** le segment de couplage de siège (2) présente une chambre creuse (38) avec une contre-dépouille (39) et le segment de couplage de pied (2) présente un segment de sécurité axiale (37, 33, 42, 43) qui s'engage dans la contre-dépouille (39) et s'étend jusque dans la chambre creuse (38).

10. Module d'articulation à ressort selon la revendication 9, **caractérisé en ce que** le segment de sécurité axiale (37, 33, 42, 43) est réalisé sous la forme d'un prolongement tubulaire (37) qui s'engage dans la contre-dépouille (39) avec un capuchon (33, 42, 43) fixé sur celui-ci et/ou qui s'étend à travers un orifice central (49) de la rondelle-ressort (6).

11. Chaise industrielle (10), en particulier chaise rotative industrielle ou tabouret industriel,
comprenant un siège (11) et un pied (12), le siège et le pied (12) étant couplés ou couplables l'un à l'autre par l'intermédiaire d'un module d'articulation à ressort (5) selon une des revendications précédentes.

12. Chaise industrielle selon la revendication 11, **caractérisée en ce que** le pied (12) présente une colonne de pied (13), la colonne de pied (13) étant réalisée pour pouvoir être reliée au segment de couplage de pied (3) et le siège (11) présentant un soubassement (14) réalisé pour pouvoir être relié au segment de couplage de siège (2).

13. Chaise industrielle selon une des revendications 11 ou 12,
**caractérisée en ce que** le siège (11) est inclinable élastiquement à l'état monté par rapport au pied (12) par l'intermédiaire de l'articulation à ressort (5), est en particulier inclinable élastiquement autour de tous les axes de pivotement (21; 22) situés dans le plan horizontal.

14. Chaise industrielle selon une des revendications 11 à 13, **caractérisée par**
- un levier (15), appliqué sur la partie de réglage (7) et au moyen duquel la partie de réglage (7) peut tourner par rapport à l'élément élastique (6) sous l'effet d'une action manuelle, et/ou
- une liaison conique par complémentarité de formes entre le soubassement (14) et le segment de couplage de siège (2) et/ou entre le segment de couplage de pied (3) et la colonne de siège (13) et/ou
- au moins un boulon à pression axiale (36) dans le module d'articulation à ressort (1), qui est réalisé pour transmettre une force de compression du soubassement (14) vers la colonne de pied (13) afin de déclencher un réglage en hauteur du siège prévu sur le pied (12) et qui présente une réalisation basculante avec l'articulation à ressort.
